# EUROPÄISCHE PATENTSCHRIFT

(11) **EP 2 091 657 B1**
(45) Veröffentlichungstag und Bekanntmachung des Hinweises auf die Patenterteilung: **01.09.2010**
(21) Anmeldenummer: 07822335.1
(22) Anmeldetag: 08.11.2007
(51) Int. Cl.: B04B 1/10

(54) **ZENTRIFUGE, INSBESONDERE SEPARATOR, MIT FESTSTOFF-AUSTRITTSDÜSEN**
CENTRIFUGE, ESPECIALLY SEPARATOR, WITH SOLID DISCHARGE ORIFICES
CENTRIFUGEUSE, EN PARTICULIER SÉPARATEUR, DOTÉE DE TUYÈRES DE SORTIE DE SOLIDE

(30) Priorität: 14.11.2006 DE 102006053491
(43) Veröffentlichungstag der Anmeldung: 26.08.2009
(73) Patentinhaber: GEA Westfalia Separator GmbH, 59302 Oelde (DE)
(72) Erfinder: MACKEL, Wilfried, 59510 Lippetal (DE); PENKL, Andreas, 59510 Lippetal (DE); BATHELT, Thomas, 59302 Oelde (DE); QUITER, Kathrin, 48317 Drensteinfurt (DE); BAALMANN, Klaus, 48268 Greven (DE)
(74) Vertreter: Dantz, Jan Henning
(86) Internationale Anmeldenummer: PCT/EP2007/062029
(87) Internationale Veröffentlichungsnummer: WO 2008/058883

(56) Entgegenhaltungen:
- DE-C1- 3 619 298
- DE-U1- 20 219 551

## Beschreibung

Die Erfindung betrifft eine Zentrifuge mit einer um eine Drehachse drehbaren Schleudertrommel, insbesondere einen Separator mit einer um eine vertikale Drehachse drehbaren Schleudertrommel, nach dem Oberbegriff des Anspruchs 1.

Ein derartiger Separator ist aus der US-A-3,108,952 bekannt. In der Außenwandung der Schleudertrommel dieses Separators sind im Bereich des größten Innendurchmessers der Schleudertrommel Feststoff-Austrittsdüsen winkelversetzt zueinander angeordnet. Dabei sind jeweils in Bohrungen des Trommelmantels Düsenkörper eingesetzt, welche sich nicht radial nach außen erstrecken, sondern geneigt zur jeweiligen Radialrichtung ausgerichtet sind, um den Beschleunigungseffekt der aus den Düsen austretenden Produktphase zu nutzen, was die zum Drehen der Schleudertrommel erforderliche Energie verringert.

Da die Austrittsdüsen geneigt zur Radialrichtung angeordnet sind, kann der aus den Austrittsdüsen austretende Produktstrahl zumindest zu einem gewissen Teil an die Trommelaußenwandung treffen bzw. mit dieser kollidieren, was einen erheblichen Verschleiß der Trommelaußenwandung bedingen kann.

Insbesondere kann es durch Erosion zur Ausbildung von Rillen im Trommelaußenmantel kommen, die im Laufe der Zeit tiefer und länger werden und damit die Standzeit der Trommel begrenzen.

Einen ähnlichen Stand der Technik zeigt die US-A-2,695,748. Die in dieser Schrift dargestellten Austrittsdüsen bestehen jeweils aus einer ersten Hülse mit einer sich zentrisch durch die Hülse von innen radial nach außen erstreckenden Bohrung. Die ersten Hülsen sind in die Bohrungen des Trommelmantels eingesetzt. In sie ist jeweils in ihrem Endbereich winklig zur Radialrichtung eine zweite Hülse eingeschraubt, welche ebenfalls eine zentrische Bohrung aufweist, so dass die aus der Schleudertrommel austretende Produktphase zunächst durch die erste Hülse radial nach außen und dann durch die zweite Hülse geführt wird, aus welcher er geneigt zur Radialrichtung entgegen der Drehrichtung des Separators austritt.

Aus der US-A-2,695,748 ist es auch bekannt, die erste Hülse ebenfalls winklig zur Radialrichtung in eine Bohrung der Trommelwand einzusetzen. Die Hülse schließt dabei an ihrem äußeren Ende ungefähr bündig mit der Außenseite des Schleudertrommel ab, was dazu führt, dass hinter dem Austritt der Hülse mit der Düse der Produktstrom in einer Ausnehmung der Schleudertrommel gegen den Trommelmantel treffen und diesen verschleißen kann. Zur Fixierung der ersten Hülse an der Schleudertrommel dient ein in eine Nut der Schleudertrommel einrastender Vorsprung.

Eine ähnliche Konstruktion zeigt die US-A-2,060,239.

Zur Lösung dieses Problems wurde in der gattungsgemäßen DE-U-202 19 551 bereits vorgeschlagen, am Trommelmantel im Bereich der Feststoff-Austrittsdüsen jeweils wenigstens ein Verschleißschutzelement aus einem Hartmetall anzuordnen und/oder eine Beschichtung einer Rampe im Trommelaußenmantel auszubilden. Diese Maßnahmen verursachen einen Mehraufwand.

Aus der AT 9622 B ist eine Zentrifugentrommel bekannt, die in vertikaler Richtung mehrfach durch Scheiben in einzelne Schleuderräume mit jeweils doppelt konischer Kontur unterteilt ist, an deren größten Innendurchmesser jeweils Austrittsöffnungen ausgebildet sind.

Zum Stand der Technik sei noch die FR-A-1.598.924 genannt, die einen Separator mit einer abschnittsweise mehrwandigen Trommel zeigt.

Die DE-C-36 19 298 zeigt zudem einen Tellerseparator mit einem doppelt konischen Trommelinnenraum, an dessen größtem Innendurchmesser Feststoffaustragsdüsen ausgebildet sind. Über Röhrchen, die an einer axial versetzten in vertikaler Aufstellung "höheren" und radial weiter innen liegenden Position der Trommel aus der Trommel führen, kann zudem eine Produktphase, die nur wenig Feststoffe enthält, von einem weiter innen liegenden Radius aus der Trommel geleitet werden. Damit wird durch die Röhrchen eine andere Beschaffenheit aufweisende Produktphase abgeleitet als durch die Feststaffaustragsdüsen.

Die Erfindung hat die Aufgabe, die Standzeit der Trommel mit einfachen Mitteln zu verlängern.

Die Erfindung löst diese Aufgabe durch den Gegenstand des Anspruchs 1.

Danach sind die Bohrungen in den Feststoff-Austrittsdüsen im Bereich des größten Innendurchmessers in der innen einfach oder doppelt konischen Schleudertrommel ganz oder zumindest teilweise in axialer bzw. vorzugsweise vertikaler Richtung in unterschiedlicher Höhe (Z-Achse) angeordnet.

Vorteilhafte Ausgestaltungen sind den Unteransprüchen zu entnehmen.

Erfindungsgemäß ergibt sich der Vorteil, dass die Ausnehmungen bzw. Vertiefungen im Trommelmantel, die bezogen auf die Drehrichtung der Trommel jeweils hinter den Austrittsdüsen liegen und die durch zunehmenden Verschleiß im Gebrauch immer länger werden, in Umfangsrichtung eine sehr viel größere Länge erreichen können, bevor sie die in Umfangsrichtung jeweils nächste Austrittsdüse erreichen, als wenn alle der Austrittsöffnungen in nur einer vertikalen Höhe (Z-Achse parallel zur Drehachse) liegen.

Durch die Erfindung wird auf einfache Weise ein wirksamer Verschleißschutz der Separatortrommel realisiert, mit dem die Lebensdauer der Trommel bzw. des Teiles der Trommel, welches die Austragsöffnungen aufweist, erhöht werden kann. Zumeist handelt es sich dabei um das Trommelunterteil.

Vorteilhaft ist zudem, dass sich diese Verschleißschutzmaßnahme nach Wunsch auch noch mit weiteren Verschleißschutzmaßnahmen wie Beschichtungen oder Verschleißschutzelementen im Bereich der Austrittsöffnungen kombinieren lässt.

Die Erfindung eignet sich in erster Linie für Separatoren, deren Schleudertrommel eine vertikale Drehachse aufweisen und innen und/oder außen einfach oder doppelt konisch ausgebildet sind, wobei die Feststoff-Austrittsdüsen Düsenkörper aufweisen, welche vorzugsweise im Bereich des größten Durchmessers der Schleudertrommel angeordnet, insbesondere von außen in diese eingesetzt sind.

Ganz besonders vorteilhaft ist die Erfindung bei Separatoren einsetzbar, deren Austrittsöffnungen um eine Strecke relativ zum größten Außenumfang bzw. Außendurchmesser der Schleudertrommel nach innen versetzt angeordnet sind und die jeweils eine rinnenartige Vertiefung bzw. Ausnehmung in Verlängerung der Austrittsöffnungen im Trommelmantel aufweisen, die in der Regel keilförmig ausgestaltet sind, damit der Feststoff mit einem flachen, möglichst einer Tangente angenäherten Winkel austreten kann.

Im Rahmen der Erfindung sind weitere Ausgestaltungen denkbar.

Vorzugsweise liegen die Austrittsöffnungen in Umfangsrichtung abwechselnd in zwei zueinander parallelen Ebenen, die senkrecht zur vertikalen bzw. zur Z-Achse ausgerichtet sind und sind in Umfangsrichtung wechselweise in der ersten Ebene und in der zweiten Ebene angeordnet, was zu einem besonders effektiven Verschleißschutz führt.

Bei einer besonders einfachen Variante wird die Lage und Ausrichtung der eigentlichen Bohrungen unverändert gelassen und es werden nur jeweils die Düsenkörper etwas unterschiedlich orientiert, so dass ihre Austrittsöffnungen jeweils vorzugsweise ganz auf unterschiedlichen Ebenen senkrecht zur Vertikalen liegen.

Dies hat den besonderen Vorteil, dass an sich weder die Bohrungen noch die Düsenkörper gegenüber bekannten Konstruktionen verändert werden müssen. Es ist lediglich notwendig, die Düsenkörper unterschiedlich zu orientieren.

Ein analoger Effekt könnte durch den Einsatz unterschiedlicher Düsenkörper erreicht werden, die mit verschieden orientierten Bohrungen versehen werden, aber gleich montiert werden.

Nach einer weiteren - ganz besonders bevorzugten Ausführungsform - liegen dagegen die Eintrittsöffnungen bzw. auch die inneren Mündungen der Öffnungen nach wie vor auf einer gemeinsamen vertikalen Höhe. Damit muß - und das ist besonders vorteilhaft - jedenfalls die Kontur des Trommelinnenraums nach wie vor nicht verändert werden.

Die Bohrungen selbst werden dagegen unterschiedlich ausgerichtet - z.B. in Umfangsrichtung wechselweise relativ zur z-Achse schräg nach oben und schräg nach unten - wodurch sich jedenfalls die Austrittsöffnungen der in die Bohrungen eingeschraubten Düsenkörper in einer unterschiedlichen vertikalen Höhe befinden.

Derart ist auf einfache Weise auch ein größerer vertikaler Versatz des Bereiches der Austrittsöffnungen erreichbar als durch die alleinige Maßnahme der unterschiedlichen Orientierung der Düsenkörper in den Öffnungen. Selbstverständlich lassen sich diese beiden Maßnahmen aber auch kombinieren, so dass sie sich ggf. erfindungsgemäß ergänzen.

Vorteilhaft ist, wenn die Austrittsöffnungen in einem Ringbereich der Trommel nach außen münden, in dem der Trommelmantel einen konstanten Durchmesser aufweist

Nach einer weiteren Variante liegen die Bohrungen vollständig - also auch im Bereich ihrer inneren Eintrittsöffnung in unterschiedlicher vertikaler Höhe, was auch den erfindungsgemäßen Vorteil bietet, aber eine neue Konturierung des Trommel-Innenmantels erfordert, so dass die vorstehend genannte Variante, die beispielhaft in Fig. 2 dargestellt ist, bevorzugt wird.

Denkbar ist es auch, die Öffnungen in Umfangsrichtung in drei oder mehr verschiedenen Ebenen anzuordnen.

Nachfolgend werden Ausführungsbeispiele anhand der Zeichnung näher beschrieben, wobei auch weitere Vorteile der Erfindung deutlich werden. Es zeigen:
- Fig. 1: eine perspektivisch Ansicht einer Separatortrommel;
- Fig. 2: verschiedene Ansichten und Bereiche eines Trommelunterteils;
- Fig. 3: denkbare Verschleißbilder am Trommelunterteil aus Fig. 2;
- Fig. 4: eine Ausschnittsvergrößerung eines Bereiches X der Fig. 2a; und
- Fig. 5: eine Prinzipskizze zur Veranschaulichung des Wirkprinzips einer weite- ren Variante der Erfindung.

Fig. 1 zeigt eine perspektivische Ansicht einer Separatortrommel 1 mit vertikaler Drehachse A (siehe auch Fig. 2 und 3). Die vertikale Höhe an der Trommel relativ zur Drehachse A wird nachfolgend mit "Z" bezeichnet (siehe Fig. 2). Die Drehrichtung ist mit dem Pfeil U gekennzeichnet.

Die Separatortrommel 1 weist ein Trommelunterteil 2 und ein Trommeloberteil 3 auf, welche einen Trommel-Außenmantel mit einer doppelt konischen Geometrie ausbilden. Ausführungsformen mit einfach oder nicht konischen Trommeln sind im Rahmen der Erfindung ebenfalls realisierbar. Die Trommeln können zudem hinsichtlich ihres Innenraums einfach oder doppelt konisch ausgebildet sein.

In die Separatortrommel 1 ist vorzugsweise ein Trenntellerpaket mit Trenntellern eingesetzt.

Die Separatortrommel 1 weist ferner ein Zulaufrohr (hier nicht dargestellt) und Flüssigkeitsabläufe (hier ebenfalls nicht dargestellt) auf. Sie ist vorzugsweise zumindest als Zweiphasenmaschine (Feststoffphase, Flüssigkeitsphase) oder als Dreiphasenmaschine (Fest, Flüssig, Flüssig) ausgestaltet. Sie wird ferner vorzugsweise kontinuierlich betrieben und leitet insbesondere weiter vorzugsweise auch die Feststoffphase kontinuierlich ab.

Die Separatortrommel 1 - hier deren Trommelunterteil 2 - ist mit mehreren Austrittsdüsen versehen. Hierzu ist sie von wenigstens zwei, vorzugsweise mehreren, Öffnungen, insbesondere Bohrungen 4, durchsetzt. Diese Bohrungen 4 sind wiederum vorzugsweise im Bereich des größten Durchmessers (siehe Fig. 2) der Trommel ausgebildet und durchsetzen den Trommelmantel vom Trommelinneren nach außen. Dabei ist vorzugsweise in jede der Bohrungen 4 jeweils ein hülsenartiger Düsenkörper 5 eingesetzt (siehe z.B. Fig. 2 und 4), z.B. eingeschraubt. Hierdurch wird der Feststoffaustritt aus dem Trommelinneren nach ermöglicht.

Das Trommelunterteil 2 weist nach Fig. 2 beispielsweise in dem Bereich, in welchem es von den Öffnungen 4 durchsetzt ist, radial vor jeder Öffnung 4 eine sich nach außen zu den Öffnungen 4 hin verjüngende Ausnehmung 6 auf. Hierdurch wird der Feststoff-Segmentraufbau zwischen den Düsenkörpern 5 minimiert.

Die Düsenkörper 5 sind jeweils mit einer sich vom Trommelinnenraum in Richtung des Trommelaußenraums erstreckenden Bohrung 7 versehen, welche sich vorzugsweise in einem ersten Bohrungsabschnitt 8 zunächst im wesentlichen in radialer Richtung von innen nach außen ersteckt und dann in einen zum ersten Bohrungsabschnitt 8 winklig ausgerichteten Bohrungsabschnitt 9 übergeht (Fig. 2, 4).

Die Austrittsöffnung 10 des Bohrungsabschnittes 9 ist derart vorzugsweise jeweils winklig zur Radialrichtung R ausgerichtet, wobei der Winkel α zwischen der Radialrichtung und der Austrittsöffnung 10 bzw. dem zweiten Bohrungsbereich 9 vorzugsweise gleich oder kleiner als 90° ist. Insbesondere beträgt er zwischen 45° und 90°.

Da die Düsenkörper 5 außen im Wesentlichen bündig mit der Außenkante des Trommelmantels 1 abschließen, liegt die Austrittsöffnung 10 jeweils relativ zum größten Außenumfang bzw. Durchmesser der Schleudertrommel bzw. des Trommelmantels nach innen versetzt.

Entsprechend werden bereits fertigungsseitig in Verlängerung des zweiten Bohrungsabschnittes 9 jeweils winklig zur Radialrichtung ausgebildete, rinnenartige Vertiefungen oder Ausnehmungen 11 in dem Trommelmantel ausgebildet, damit die aus den Austrittsdüsen austretende Produktphase möglichst außen an dem Trommelmantel vorbei spritzt.

Bei dieser Konstruktionsweise trifft jedoch ein Teil des aus der Austrittsdüse 2 austretenden Feststoffes (siehe der Feststoff S in Fig. 4) wieder auf den Trommelmantel auf und könnte - im Abhängigkeit vom zu verarbeitenden Produkt - einen Abtrag des Trommelmantels insbesondere im äußeren Bereich der Ausnehmung 11 sowie auch weiter in Umfangsrichtung bewirken. Infolge dieser Erosion verlängert sich die rinnenartige Vertiefung 11 mit der Zeit eventuell (vergleiche Fig. 2 und 3).

Daher ist vorgesehen, dass die Bohrungen 7 der Hülsenkörper 5 (und ggf. auch die Bohrungen 4 im Trommelmantel, welche die Düsenkörper 5 aufnehmen) ganz oder zumindest im Bereich ihrer Austrittsöffnungen 10 in vertikaler Richtung nicht in einer Ebene liegen sondern in wenigstens zwei oder mehr voneinander verschiedenen Ebenen E1, E2.

Damit liegen jedenfalls die Austrittsöffnungen 10 in zwei zueinander parallelen Ebenen, die senkrecht zur vertikalen bzw. zur Z-Achse ausgerichtet sind. Damit sind sie in Umfangsrichtung wechselweise in der ersten Ebene und in der zweiten Ebene angeordnet. Dies ist besonders in Fig. 2d zu erkennen.

Fig. 5 deutet an, dass bei einer anderen Variante die Austrittsöffnungen 10 zwar in einer Ebene liegen, aber die Bohrungen bzw. Bereiche vor den Austrittsöffnungen 10 so ausgerichtet sind, dass der Feststoff in verschiedenen Richtungen schräg nach oben und nach unten abgestrahlt wird, so dass die Standzeit ebenfalls verlängert wird.

Weiter vorzugsweise liegen dagegen Eintrittsöffnungen 12 der Bohrungen 7 in einer gemeinsamen Ebene zur Trommelachse, so dass die Kontur des Innenmantels der Separatortrommel durch die Maßnahme, die Austrittsöffnungen 10 in wenigstens zwei oder mehr verschiedenen Ebenen anzuordnen, nicht verändert werden muß.

Damit ergibt sich der Vorteil, dass die Ausnehmungen 11 hinter einer Austrittsdüse 10a, die durch Verschleiß im Gebrauch immer länger werden, in Umfangsrichtung eine sehr viel größere Länge erreichen können, bevor sie gegen die Drehrichtung die in Umfangsrichtung jeweils nächste Austrittsdüse 10b erreichen, als wenn alle der Austrittsöffnungen 10 in nur einer Ebene liegen (Fig. 3).

Im Rahmen der Erfindung sind verschiedenste Ausgestaltungen denkbar.

Bei einer Variante wird die Lage und Ausrichtung der eigentlichen Bohrungen 4 unverändert gelassen und es werden nur jeweils die Düsenkörper etwas unterschiedlich orientiert, so dass ihre Austrittsöffnungen 10 auf unterschiedlichen Ebenen senkrecht zur Vertikalen Z liegen.

Nach der Ausführungsform der Figuren 1 bis 3 können die Eintrittsöffnungen 12 bzw. auch die inneren Mündungen der Öffnungen 4 nach wie vor auf einer vertikalen Höhe liegen. Dann muß - und das ist besonders vorteilhaft - jedenfalls die Kontur des Trommelinnenraums nach wie vor nicht verändert werden.

Die Bohrungen 4 selbst werden dagegen unterschiedlich ausgerichtet - z.B. in Umfangsrichtung wechselweise relativ zur inneren Mündung schräg nach oben und schräg nach unten, wodurch sich jedenfalls die Austrittsöffnungen 10 der in die Bohrungen 4 eingeschraubten Düsenkörper in einer unterschiedlichen vertikalen Höhe (Ebenen E1, E2, siehe Fig. 2) befinden.

Diese Variante ist u.a. in den beigefügten Figuren 2 und 3 dargestellt. Derart ist auf einfache Weise auch ein größerer vertikaler Versatz des Bereiches der Austrittsöffnungen 10 erreichbar als durch die alleinige Maßnahme der unterschiedlichen Orientierung der Düsenkörper 5 in den Öffnungen 4. Selbstverständlich lassen sich diese beiden Maßnahmen aber auch kombinieren, so dass sie sich ggf. erfindungsgemäß ergänzen.

Vorteilhaft ist auch, wenn die Austrittsöffnungen 10 in einem Ringbereich 13 der Trommel nach außen münden, in dem der Trommelmantel einen ganz oder im wesentlichen konstanten Durchmesser aufweist.

### Bezugszeichen

- Separatortrommel: 1
- Trommelunterteil: 2
- Trommeloberteil: 3
- Bohrungen: 4
- Düsenkörper: 5
- Ausnehmung: 6
- Bohrung: 7
- Bohrungsabschnitte: 8, 9
- Austrittsöffnung: 10
- rinnenartige Vertiefung: 11
- Eintrittsöffnungen: 12
- Ringbereich: 13

- Ebenen: E1, E2
- Winkel: α
- Drehachse: A
- Vertikale Höhe: Z
- Feststoff: S

## Patentansprüche

1. Zentrifuge mit einer um eine Drehachse (D) drehbaren Schleudertrommel (2), insbesondere kontinuierlich arbeitender Separator mit einer um eine vertikale Drehachse (D) drehbaren Schleudertrommel (2), die innen einfach oder doppelt konisch ausgebildet ist und die im Bereich ihres größten Innendurchmessers mit wenigstens einer oder mehreren Feststoff-Austrittsdüsen versehen ist, die Bohrungen (7) mit Austrittsöffnungen (10) aufweisen, **dadurch gekennzeichnet, dass** die Bohrungen (7) in den Feststoff-Austrittsdüsen im Bereich des größten Innendurchmessers in der innen einfach oder doppelt konischen Schleudertrommel (2) ganz oder zumindest teilweise in axialer bzw. vorzugsweise vertikaler Richtung in unterschiedlicher Höhe (Z-Achse) angeordnet sind.

2. Zentrifuge nach Anspruch 1, **dadurch gekennzeichnet, dass** die Bohrungen (7) zumindest im Bereich ihrer Austrittsöffnungen (10) in vertikaler Richtung in unterschiedlicher Höhe (Z-Achse) angeordnet sind.

3. Zentrifuge nach Anspruch 1, **dadurch gekennzeichnet, dass** die Bohrungen (7) derart orientiert und ausgerichtet sind, dass die Feststoffphase aus den Austrittsöffnungen (10) in wenigstens zwei unterschiedlichen Richtungen austritt.

4. Zentrifuge nach einem der vorstehenden Ansprüche, **dadurch gekennzeichnet, dass** die Austrittsöffnungen (10) in wenigstens zwei oder mehr voneinander verschiedenen Ebenen liegen, die senkrecht zur Drehachse (A) der Trommel ausgerichtet sind.

5. Zentrifuge nach einem der vorhergehenden Ansprüche, **dadurch gekennzeichnet, dass** die Austrittsöffnungen (10) in Umfangsrichtung abwechselnd in zwei voneinander verschiedenen Ebenen (E1, E2) liegen, die senkrecht zur Drehachse (A) der Trommel ausgerichtet sind.

6. Zentrifuge nach einem der vorhergehenden Ansprüche, **dadurch gekennzeichnet, dass** die Feststoff-Austrittsdüsen Düsenkörper aufweisen, welche vorzugsweise im Bereich des größten Durchmessers der Schleudertrommel angeordnet sind.

7. Zentrifuge nach einem der vorstehenden Ansprüche, **dadurch gekennzeichnet, dass** die Feststoff-Austrittsdüsen durch Düsenkörper (5) gebildet sind, welche in Öffnungen (4) im Trommelmantel eingesetzt sind, welche den Trommelmantel von innen nach außen durchsetzen und dass die Düsenkörper (5) jeweils mit der sich vom Trommelinnenraum in Richtung des Trommelaußenraums erstreckenden Bohrung (7) versehen sind.

8. Zentrifuge nach einem der vorhergehenden Ansprüche, **dadurch gekennzeichnet, dass** die Düsenkörper (5) jeweils derart unterschiedlich in die Bohrungen (4) eingesetzt sind, dass ihre Austrittsöffnungen (10) jeweils in unterschiedlichen vertikalen Ebenen münden.

9. Zentrifuge nach einem der vorstehenden Ansprüche, **dadurch gekennzeichnet, dass** sich die Bohrungen (7) in einem ersten Bohrungsabschnitt (8) zunächst im wesentlichen in radialer Richtung von innen nach außen erstrecken und dann in einen zum ersten Bohrungsabschnitt (8) winklig ausgerichteten zweiten Bohrurigsabschnitt (9) übergehen und dass die Austrittsöffnungen (10) des zweiten Bohrungsabschnittes (9) vorzugsweise jeweils winklig zur Radialrichtung ausgerichtet sind.

10. Zentrifuge nach Anspruch 9, **dadurch gekennzeichnet, dass** die Austrittsöffnungen (10) jeweils relativ zum größten Außenumfang bzw. Durchmesser der Schleudertrommel bzw. des Trommelmantels nach innen versetzt liegen, wobei in Verlängerung des zweiten Bohrungsabschnittes (9) eine winklig zur Radialrichtung ausgebildete rinnenartige Vertiefung oder Ausnehmung (11) in dem Trommelmantel (1) ausgebildet ist.

11. Zentrifuge nach einem der vorstehenden Ansprüche, **dadurch gekennzeichnet, dass** die Eintrittsöffnungen (12) der Bohrungen (7) und/oder der Bohrungen (4) relativ zur Trommelachse in einer gemeinsamen Ebene bzw. auf einer vertikalen Höhe liegen.

12. Zentrifuge nach einem der vorstehenden Ansprüche, **dadurch gekennzeichnet, dass** die Bohrungen (4) in Umfangsrichtung wechselweise relativ zur inneren Mündung schräg nach oben und schräg nach unten ausgerichtet sind.

13. Zentrifuge nach einem der vorstehenden Ansprüche, **dadurch gekennzeichnet, dass** die Bohrungen (4) und die Bohrungen (7) der Düsenkörper (5) vollständig auf einer unterschiedlichen vertikaler Höhe (z) ausgebildet sind.

14. Zentrifuge nach einem der vorstehenden Ansprüche, **dadurch gekennzeichnet, dass** die Austrittsöffnungen (10) in einem Ringbereich des Trommelunterteils (3) ausgebildet sind, der einen konstanten Durchmesser aufweist.

## Claims

1. Centrifuge with a centrifugal drum (2), in particular continuously operating separator, rotatable about an axis of rotation (D), with a centrifugal drum (2) which is rotatable about a vertical axis of rotation (D) and which has an internally singly or doubly conical design and which is provided in the region of its largest inside diameter with at least one or more solids discharge nozzles which have bores (7) with discharge orifices (10), **characterized in that** the bores (7) in the solids discharge nozzles in the region of the largest inside diameter of the internally singly or doubly conical centrifugal drum (2) are arranged completely or at least partially at a different height (Z-axis) in the axial or preferably vertical direction.

2. Centrifuge according to Claim 1, **characterized in that** the bores (7) are arranged, at least in the region of their discharge orifices (10), at a different height (Z-axis) in the vertical direction.

3. Centrifuge according to Claim 1, **characterized in that** the bores (7) are oriented and aligned in such a way that the solid phase emerges from the discharge orifices (10) in at least two different directions.

4. Centrifuge according to one of the preceding claims, **characterized in that** the discharge orifices (10) lie in at least two or more planes which are different from one another and which are oriented perpendicularly to the axis of rotation (A) of the drum.

5. Centrifuge according to one of the preceding claims, **characterized in that** the discharge orifices (10) lie, alternately in the circumferential direction, in two planes (E1, E2) which are different from one another and which are oriented perpendicularly to the axis of rotation (A) of the drum.

6. Centrifuge according to one of the preceding claims, **characterized in that** the solids discharge nozzles have nozzle bodies which are preferably arranged in the region of the largest diameter of the centrifugal drum.

7. Centrifuge according to one of the preceding claims, **characterized in that** the solids discharge nozzles are formed by nozzle bodies (5) which are inserted in orifices (4) in the drum casing, which penetrate the drum casing from the inside outwards, and **in that** the nozzle bodies (5) are provided in each case with the bore (7) extending from the drum inner space in the direction of the drum outer space.

8. Centrifuge according to one of the preceding claims, **characterized in that** the nozzle bodies (5) are in each case inserted differently into the bores (4) in such a way that their discharge orifices (10) issue in each case in different vertical planes.

9. Centrifuge according to one of the preceding claims, **characterized in that** the bores (7), in a first bore portion (8), first extend essentially in the radial direction from the inside outwards and then, merge into a second bore portion (9) oriented at an angle to the first bore portion (8), and **in that** the discharge orifices (10) of the second bore portion (9) are preferably oriented in each case at an angle to the radial direction.

10. Centrifuge according to Claim 9, **characterized in that** the discharge orifices (10) in each case lie so as to be offset inwards in relation to the largest outer circumference or diameter of the centrifugal drum or drum casing, a channel-like depression or recess (11) formed at an angle to the radial direction being formed in the drum casing (1) in the extension of the second bore portion (9).

11. Centrifuge according to one of the preceding claims, **characterized in that** the inflow orifices (12) of the bores (7) and/or of the bores (4) lie in a common plane or at a vertical height in relation to the drum axis.

12. Centrifuge according to one of the preceding claims, **characterized in that** the bores (4) are oriented, alternately in the circumferential direction, obliquely upwards and obliquely downwards in relation to the inner mouth.

13. Centrifuge according to one of the preceding claims, **characterized in that** the bores (4) and the bores (7) of the nozzle bodies (5) are formed completely at a different vertical height (Z).

14. Centrifuge according to one of the preceding claims, **characterized in that** the discharge orifices (10) are formed in an annular region of the drum lower part (3), which annular region has a constant diameter.

## Revendications

1. Centrifugeuse, comportant un panier centrifuge (2) rotatif autour d'un axe de rotation (D), en particulier un séparateur travaillant en continu, comportant un panier centrifuge (2) rotatif autour d'un axe de rotation (D) vertical, qui est réalisé à l'intérieur selon un simple cône ou un double cône et qui, dans la zone de son plus grand diamètre intérieur est muni d'au moins une ou de plusieurs buses de sortie de matières solides, qui comportent des forures (7) avec des orifices de sortie (10), **caractérisée en ce que** les forures (7) dans les buses de sortie de matières solides, dans la zone du plus grand diamètre intérieur dans le panier centrifuge (2) en simple ou double cône intérieur, sont disposées en totalité ou au moins en partie dans différentes hauteurs (axe Z) dans la direction axiale ou, de préférence, la direction verticale.

2. Centrifugeuse selon la revendication 1, **caractérisée en ce que** les forures (7), au moins dans la zone de leurs orifices de sortie (10), sont disposées à hauteur différente (axe Z) dans la direction verticale.

3. Centrifugeuse selon la revendication 1, **caractérisée en ce que** les forures (7) sont orientées et alignées de telle sorte que la phase solide sort des orifices de sortie (10) dans au moins deux directions différentes.

4. Centrifugeuse selon l'une quelconque des revendications précédentes, **caractérisée en ce que** les orifices de sortie (10) sont situés dans au moins deux ou davantage de plans différents les uns des autres, lesquels sont orientés perpendiculairement à l'axe de rotation (A) du panier.

5. Centrifugeuse selon l'une quelconque des revendications précédentes, **caractérisée en ce que** les orifices de sortie (10) sont situés dans la direction circonférentielle en alternance dans deux plans (E1, E2) différents l'un de l'autre, qui sont orientés perpendiculairement à l'axe de rotation (A) du panier.

6. Centrifugeuse selon l'une quelconque des revendications précédentes, **caractérisée en ce que** les buses de sortie des matières solides comportent des corps de buse, qui sont disposés de préférence dans la zone du plus grand diamètre du panier centrifuge.

7. Centrifugeuse selon l'une quelconque des revendications précédentes, **caractérisée en ce que** les buses de sortie des matières solides sont formées par des corps de buse (5), qui sont insérés dans des orifices (4) dans la paroi latérale du panier, lesquels traversent la paroi latérale du panier depuis l'intérieur vers l'extérieur, et **en ce que** les corps de buse (5) sont munis chacun de la forure (7) qui s'étend depuis le volume intérieur du panier vers l'extérieur du panier.

8. Centrifugeuse selon l'une quelconque des revendications précédentes, **caractérisée en ce que** les corps de buse (5) sont insérés chacun de manière différente dans les forures (7), de telle sorte que leurs orifices de sortie (10) débouchent respectivement dans des plans verticaux différents.

9. Centrifugeuse selon l'une quelconque des revendications précédentes, **caractérisée en ce que** les forures (7) s'étendent dans un premier tronçon (8), d'abord sensiblement dans la direction radiale de l'intérieur vers l'extérieur, et ensuite se prolongent dans un deuxième tronçon (9) disposé en angle par rapport au premier tronçon (8), et **en ce que** les orifices de sortie (10) du deuxième tronçon (9) sont orientés de préférence chacun en angle par rapport à la direction radiale.

10. Centrifugeuse selon la revendication 9, **caractérisée en ce que** les orifices de sortie (10) sont situés respectivement en étant décalés vers l'intérieur par rapport au plus grand diamètre extérieur ou diamètre du panier centrifuge ou de la paroi latérale du panier, sachant que dans le prolongement du deuxième tronçon (9), un creux ou évidement (11), en forme de rainure en angle par rapport à la direction radiale, est réalisé dans la paroi latérale (I) du panier.

11. Centrifugeuse selon l'une quelconque des revendications précédentes, **caractérisée en ce que** les orifices d'entrée (12) des forures (7) et/ou les forures (4) sont situés par rapport à l'axe du panier dans un plan commun ou sur une hauteur verticale.

12. Centrifugeuse selon l'une quelconque des revendications précédentes, **caractérisée en ce que** les forures (4), dans la direction circonférentielle, sont orientées en alternance en oblique vers le haut ou en oblique vers le bas par rapport à leur bouche.

13. Centrifugeuse selon l'une quelconque des revendications précédentes, **caractérisée en ce que** les forures (4) et les forures (7) des corps de buse (5) sont réalisées en totalité sur une hauteur verticale (z) différente.

14. Centrifugeuse selon l'une quelconque des revendications précédentes, **caractérisée en ce que** les orifices de sortie (10) sont réalisés dans une zone annulaire de la partie inférieure (3) du panier, laquelle a un diamètre constant.
